# EUROPÄISCHE PATENTSCHRIFT

(11) **EP 3 960 057 B1**
(45) Veröffentlichungstag und Bekanntmachung des Hinweises auf die Patenterteilung: **06.11.2024**
(21) Anmeldenummer: 21184932.8
(22) Anmeldetag: 12.07.2021
(51) Int. Cl.: A47L 9/16

(54) **BEUTELLOSER STAUBSAUGER**
BAGLESS VACUUM CLEANER
ASPIRATEUR SANS SAC

(30) Priorität: 31.08.2020 DE 102020122626
(43) Veröffentlichungstag der Anmeldung: 02.03.2022
(73) Patentinhaber: Miele & Cie. KG, 33332 Gütersloh (DE)
(72) Erfinder: Ambrosius, Lars, 32791 Lage (DE)

(56) Entgegenhaltungen:
- WO-A1-2015/063445
- US-A1- 2011 219 577

## Beschreibung

Die Erfindung betrifft einen beutellosen Staubsauger mit einem Abscheiderbehälter. Unter einem beutellosen Staubsauger ist ein Zyklon-Staubsauger zu verstehen, in dem in einem eintretenden Luftstrom Wirbel und etwaige Verwirbelungen erzeugt werden, wodurch Sauggut wie z.B. Schmutzpartikel aufgrund von Fliehkraft in eine vorbestimmte Richtung gedrückt und abgeschieden wird. Unter dem Ausdruck "beutellos" ist zu verstehen, dass das Sauggut in dem Staubsauger direkt in einem Sammelbereich des Abscheiderbehälters gesammelt wird, ohne dass in diesem ein Beutel oder ein ähnliches Wechselfiltermedium zur Aufnahme von Sauggut angeordnet ist, so dass der Nutzer zur Entleerung des Saugguts aus dem Abscheiderbehälter keinen Beutel oder dgl. aus dem Abscheiderbehälter entnimmt. Der Staubsauger kann aber ein oder mehrere Filtermedien aufweisen, die verhindern, dass das Sauggut in das Antriebsaggregat gelangt.

Beutellose Staubsauger werden aufgrund von eingesaugten Schmutzpartikeln stark verschmutzt. Um eine gleichbleibende Saugleistung zu garantieren, sind Abscheiderstufen wie ein Zyklon und Filter regelmäßig zu reinigen. Von Dichtungen und zu demontierenden Bauteilen müssen die Schmutzpartikel ebenfalls regelmäßig entfernt werden, damit deren Funktion nicht beeinträchtigt wird. Auch aus hygienischer Sicht sollte der Abscheiderbehälter teilweise feucht abgewischt werden.

Um einen möglichst kompakten Staubsauger bereitzustellen, wird in einem beutellosen Staubsauger, der unter dem Namen Miele Triflex H1 (Miele & Cie.KG, Gütersloh, Deutschland) vertrieben wird, ein Abscheidersystem ineinander geschachtelt, so dass es zur Reinigung von Filtern notwendig ist, in den verschmutzen Zyklon hineinzugreifen, um diesen entnehmen zu können. Durch die starke Verschmutzung im Zykloninneren sind Verriegelungsmechnismen der Filter sehr schwergängig.

Unter den Namen "Runn'n" wird ein beutelloser Staubsauger mit einer vom Zyklon getrennten Filtereinheit bereitgestellt (Robert Bosch Hausgeräte GmbH, München, Deutschland). Die Filtereinheit sowie der Sammelbereich zum Sammeln von Sauggut sind separat entnehmbar, während der Zyklon fest am Staubsauger verbleibt. Dieser Aufbau zeigt ebenso Nachteile in der Handhabung zur Reinigung der Komponenten. Ein Feinstaubfilter ist bei der Entnahme aus dem Staubsauger ungekapselt, so dass das gesammelte Sauggut unkontrolliert auf den Boden rieselt. Der Zyklon kann nicht nass ausgewaschen werden, da dieser sich fest am Staubsauger befindet.

Die WO 2015 1063445 A1 und US 2011 / 219577 A1 offenbaren beutellose Staubsauger mit einem Abscheiderbehälter und einer Klappe, die seitlich am Abscheiderbehälter angeordnet ist und derart ausgebildet ist, dass der Abscheiderraum bei geöffneter Klappenstellung reinig- und/oder wartbar ist und bei geschlossener Klappenstellung staubdicht verschlossen ist.

Der Erfindung stellt sich somit das Problem, einen beutellosen Staubsauger bereitzustellen, der einen effizient reinigbaren Abscheiderbehälter aufweist.

Erfindungsgemäß wird dieses Problem durch einen beutellosen Staubsauger mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einer Bereitstellung einer effektiven Reinigbarkeit des Abscheiderbehälters von Sauggut wie Staub- und Schmutzpartikeln in einer unkomplizierten Entfernung nicht abgeschiedener Gegenstände aus dem Abscheiderbehälter.

Die Erfindung betrifft einen beutellosen Staubsauger mit einem Abscheiderbehälter und einer Klappe, die seitlich in und/oder an dem Abscheiderbehälter angeordnet ist und derart ausgebildet ist, dass ein sich in dem Abscheiderbehälter befindender Abscheiderraum bei geöffneter Klappenstellung reinig- und/oder wartbar ist und bei geschlossener Klappenstellung staubdicht verschlossen ist, bezogen auf eine Fahrtrichtung des Staubsaugers. In einer bevorzugten Ausführungsform weist der Abscheiderbehälter eine weitere Klappe auf, welche dazu ausbildet ist, den Sammelbereich des Abscheiders staubdicht zu verschließen. Die weitere Klappe ermöglicht eine Entleerung des Sammelbereiches des Abscheiders von im Reinigungsbetrieb abgeschiedenen Staub- und Schmutzpartikeln.

Es wird eine einfache Reinigungs- und/oder Wartungszugänglichkeit eines zusammenhängenden, kompakten Abscheiderbehälters bereitgestellt. Die einfache Zugänglichkeit zur Reinigung und/oder Wartung des Abscheiderraums wird durch die Entnahme der seitlichen Klappe vom Abscheiderbehälter realisiert.

Die Positions- und Richtungsangaben beziehen sich in dieser Anmeldung insbesondere auf eine Arbeitsposition, wobei ein Saugeingang des Staubsaugers stets in einem Vorderbereich des Staubsaugers angeordnet ist. Der Vorderbereich ist in Fahrtrichtung vorne und ein Hinterbereich des Staubsaugers ist in Fahrtrichtung hinten angeordnet. Seitenbereiche erstrecken sich zwischen dem Vorderbereich und dem Hinterbereich.

Bevorzugt weist die Klappe ein Rückstromfilterelement auf. Das Rückstromfilterelement dient der gezielten Rückführung des Luftstroms aus dem Sammelbereich des Abscheiders in den Abscheidebereich. Ein nicht kontrolliertes Zurückströmen eines Luftstromes über den Auswurfschacht und ein Aufwirbeln von Staub- und Schmutzpartikeln im Sammelbereich wird hierdurch verhindert. Das Rückstromfilterelement verbessert die Aufnahmekapazität des Abscheiders im Sammelbereich insbesondere von haarähnlichen Fasern. Das in die Klappe integrierte Rückstromfilterelement ist einfach zugänglich und leicht zu reinigen, wenn die Klappe vom Abscheiderbehälter entnommen ist. Nach Entnahme der Klappe vom Abscheiderbehälter kann das Rückstromfilterelement ohne direkten Kontakt mit dem Sauggut entleert werden, der sich im Sammelbereich angesammelt haben kann.

In einer bevorzugten Ausführungsform weist die Klappe eine Aussparung auf, in der ein aus der Aussparung entnehmbares Reinigungswerkzeug zum Reinigen des Abscheiderraums und des Rückstromfilterelements angeordnet ist. Durch seine Anordnung am Staubsauger ist das Reinigungswerkzeug stets griffbereit und kann nicht von einem Nutzer verlegt werden. Zudem hat ein Nutzer beim Reinigen nicht unmittelbaren Kontakt zum Abscheiderraum sondern kann diesen unter Verwendung des Reinigungswerkzeugs kontaktlos reinigen. Die Aussparung befindet sich bevorzugt auf einer Außenseite der Klappe. Bevorzugt ist sie derart ausgebildet, dass das Reinigungswerkzeug durch Entnahme des Abscheiderbehälters von einem ein Antriebsaggregat enthaltenden Gehäuse des Staubsaugers sichtbar wird und bei Verbindung des Abscheiderbehälters mit dem Gehäuse für den Nutzer nicht sichtbar ist. Das Reinigungswerkzeug ist bevorzugt als Pinsel und/oder Bürste ausgebildet. Das Reinigungswerkzeug weist bevorzugt stirnseitig/oder und an einer Seitenfläche angebrachte Borsten auf. Mittels des in den Staubsauger integrierten Reinigungswerkzeugs ist der Abscheiderbehälter und dessen Filter an Ort und Stelle abreinigbar. Verklemmte Gegenstände sind mit dem Reinigungswerkzeug aus Luftströmungsbereichen entfernbar, ohne dass ein Nutzer in den Abscheiderraum direkt hineingreifen muss.

In einer bevorzugten Ausführungsform weist die Klappe weiterhin einen Rahmen auf, an und/oder in dem das Rückstromfilterelement angeordnet ist. Bevorzugt weist der Rahmen Laschen auf, die derart seitlich ausgebildet sind, dass durch Drücken der Laschen der Rahmen entrastet. Entweder kann der Rahmen mitsamt Rückstromfilterelement von der Klappe lösbar ausgebildet sein, und/oder das Rückstromfilterelement kann von dem Rahmen lösbar sein. Dadurch kann das Rückstromfilterelement separat gereinigt werden.

Bevorzugt weist der Staubsauger weiterhin ein Betätigungselement auf, das derart ausgebildet ist, dass bei seiner Betätigung die Klappe von dem Abscheiderbehälter entnehmbar ist. Das Betätigungselement ist bevorzugt ein Entriegelungsknopf, der bevorzugt in einer vertieften Griffmulde angeordnet ist. Bevorzugt ist die Klappe bei gedrücktem Betätigungselement herausschwenkend entnehmbar.

Der Abscheiderbehälter befindet sich bevorzugt hinten am Staubsauger und ist mit dem Gehäuse lösbar verbunden. Bevorzugt ist der Abscheiderbehälter mit dem Gehäuse mittels einer verrasteten Fixierung lösbar verbunden. Der Aufbau des Abscheiderbehälters und dessen vollständige Entnahme aus dem Staubsauger ermöglichen eine sehr leichte und komfortable Reinigung und Wartung. Die Rückseite des Abscheiderbehälters ist in einem mit dem Gehäuse verbundenen Zustand frei einsehbar. Bevorzugt weist der Abscheiderbehälter einen Abscheider-Tragegriff auf, der rotatorisch gelagert ist. Durch Anheben des rotatorischen Abscheider-Tragegriffs wird der Abscheiderbehälter bevorzugt aus seiner Verbindung mit dem Gehäuse gelöst. Der Abscheider-Tragegriff ist bevorzugt sowohl als Tragegriff für den Abscheiderbehälter als auch als Fixierungselement konzipiert.

Bevorzugt ist im Abscheiderbehälter ein Gazekegelfilter angeordnet, der über die Klappe reinig- und/oder wartbar ist. Der optional entnehmbare Gasekegelfilter ist bevorzugt derart angeordnet und ausgebildet, dass er durch die entnommene seitliche Klappe erreichbar ist. Er ist im Abscheiderraum untergebracht. Der Gazekegelfilter kann bei der Reinigung im Abscheiderraum verbleiben und im verbautem Zustand kontaktlos mit dem Reinigungswerkzeug gesäubert werden.

In einer bevorzugten Ausführungsform weist der Abscheiderbehälter angrenzend zur Klappe einen Auswurfschacht auf, der über die Klappe reinig- und/oder wartbar ist. Dieser Auswurfschacht bildet eine Auswurfgeometrie eines Zyklons zu dem Sammelbereich des Abscheiderbehälters. Dieser Auswurfschacht kann durch eingesaugte geometrisch zu lange Gegenstände, wie z.B. Stöcker blockiert werden. Durch die Entnahme der Klappe ist der Schachtbereich der Auswurfgeometrie offen zugänglich und festklemmende, verkeilte Gegenstände können entweder in den Sammelbereich geschoben oder in Richtung des durch die entnommene Klappe entstehenden seitlichen Öffnungsbereiches entfernt werden. Der Auswurfschacht ist bevorzugt geometrisch rechteckig ausgebildet.

In einer bevorzugten Ausführungsform weist der Abscheiderbehälter einen Zentralfilter auf, der einen Zentralfilter-Griff aufweist, der derart angeordnet und ausgebildet ist, dass der Zentralfilter nach oben entnehmbar ist, wenn der Abscheiderbehälter von dem Gehäuse entnommen ist. Zur Reinigung und Wartung des Zentralfilters ist dieser vom Abscheiderbehälter abnehmbar. Er befindet sich bevorzugt auf einer Vorderseite des Abscheiderbehälters. Die Vorderseite des Abscheiderbehälters ist benachbart zu dem Gehäuse angeordnet, wenn mit diesem verbunden, während die Rückseite des Abscheiderbehälters in Fahrtrichtung hinten liegt. Bevorzugt ist der Zentralfilter durch Ziehen am Zentralfilter-Griff aus dem Abscheiderbehälter herausschwenkbar und nach oben entnehmbar, wenn der Abscheiderbehälter vom Gehäuse entnommen ist.

Der Zentralfilter weist bevorzugt einen Filterschaum und einen plissierten Filter auf, der mit einem Filterrahmen fest verbunden ist. Der Filterschaum und der plissierte Filter sind bevorzugt voneinander trennbar. Der von dem plissierten, fest mit dem Filterrahmen verbunden Filter entfernte Filterschaum ist getrennt von diesem reinigbar. Der Filterschaum ist bevorzugt durch Ausklopfen und/oder Ausspülen mit Wasser reinigbar. Der plissierte Filter ist bevorzugt mit dem Reinigungswerkzeug reinigbar. Der Nutzer hat durch die Entnahme des Abscheiderbehälters aus dem Staubsauger alle zu reinigenden und zu wartenden Komponenten kombiniert zusammengefasst. Diese kompakte leichte Einheit ist einfach zu tragen und durch das mitgeführte Reinigungswerkzeug schnell außerhalb des Wohnraumes in eine Mülltonne entleer- und reinigbar. Das Ausschlagen des Filterschaumes kann aufgrund der gegeben Staubentwicklung im Außenbereich erfolgen. Die Mitführung der Filterschaumes zur Mülltonne kann in der gekapselten Einheit des Abscheiderbehälters erfolgen. Ein Herausrieseln des Saugguts aus dem Zentralfilter ist somit während des Transports unterbunden. Der Abscheiderbehälter ist hygienisch reinigbar. Der Zentralfilter befindet sich direkt im Abscheiderbehälter. Durch den gekapselten Transport des zu reinigenden Zentralfilters verbleibt der Staub bis zur Entnahme im Abscheiderbehälter. Der Zentralfilter kann einhändig und direkt über dem Entleerungsort mittels des Zentralfilter-Griffs entnommen werden. Eine Abreinigung ist mit dem mitgeführten Reinigungswerkzeug sehr einfach möglich.

Der Zyklon ist bevorzugt quer zur Fahrrichtung angeordnet, so dass er über die Klappe reinig- und/oder wartbar ist. Unterhalb einer trichterförmigen leicht aufgehenden Zyklonzylinderfläche ist bevorzugt der Sammelbereich angeordnet, in dem sich bei Betrieb des Staubsaugers eingesaugtes Sauggut sammelt. Der Zylinder weist bevorzugt einen rechteckigen Einlass mit Spiraleinwurf und ein zentrisches Tauchrohr auf, die bevorzugt eine erste Abscheiderstufe bilden, die ein bei Betrieb durch das Antriebsaggregat erzeugter Luftstrom passiert. Der Sammelbereich ist bevorzugt direkt unterhalb dieser Einheit angefügt. Strömungstechnisch verbunden sind diese Bereiche über den Auswurfschacht und Öffnungen für die Rückstromführung. An dieser selbsttragenden, zusammenhängenden Struktur sind bevorzugt alle weiteren Abscheiderbehälter-Bauteile befestigt: Der Gazekegelfilter ist bevorzugt in die zylindrische Tauchrohröffnung kraftschlüssig eingesetzt. Auf der gegenüberliegenden, in Fahrrichtung auf der linken Seite, befindet sich die seitliche, entnehmbare Klappe. Auf der rechten Seite des Abscheiderbehälters in Fahrtrichtung ist bevorzugt eine fest verbaute Klappe angeordnet. Diese lenkt bevorzugt zusammen mit einer vorderen Abscheiderbehälterwand den Luftstrom so um, dass der Zentralfilter nahezu tangential angeströmt wird.

Der geometrische Luftführungsquerschnitt wird in Richtung des Antriebsaggregats bevorzugt zunehmend größer, so dass eine Strömungsgeschwindigkeit daraufhin abnimmt. Eine langsame, tangential angeströmte Zentralfilteroberfläche wird gleichmäßiger durchströmt. Der Druckverlust durch Zunahme des Staubes auf der Filteroberfläche und -tiefe kann somit über längere Zeit besser kompensiert werden. Die Saugleistung des Staubsaugers bleibt daraufhin konstanter und die benötigten Reinigungsintervalle des Zentralfilters reduzieren sich. Der Abscheiderbehälter weist bevorzugt an und/oder in seinem Boden eine Führungsnut auf, in der der Zentralfilter eingesetzt ist. Durch das Einschwenken des Zentralfilters ist dieser kraftschlüssig über eine Dichtung in der bevorzugt rechteckigen Kontur des Abscheiderbehälters gehalten. Der oben angebrachte Zentralfilter-Griff in Form einer Entnahmelasche und/oder Kontur am Filtergehäuse ermöglicht das leichte Herausdrehen und Entnehmen des Zentralfilters aus dem Abscheiderbehälter.

Der Abscheiderbehälter weist bevorzugt eine Bodenklappe auf. Durch Öffnen von ihr kann der Sammelbereich entleert werden. Dadurch sind eine Staubentwicklung und Emission bei der Entleerung des Abscheiderbehälters reduziert. Die Bodenklappe befindet sich bevorzugt unten am Abscheiderbehälter. Bevorzugt ist sie über ein weiteres Betätigungselement wie einen weiteren Entriegelungsknopf freigebbar. Das weitere Betätigungselement ist bevorzugt auf der Rückseite des Abscheiderbehälters platziert. Durch die Entnahme der Klappe ist nicht nur die Zugänglichkeit zum Zyklonbereich gegeben, sondern auch ein Sekundärzugang zum Sammelbereich. Im Falle des ungewollten Einsaugens eines oder mehrerer Gegenstände, können diese über die seitliche Klappe ohne Entleerung des Sammelbereichs entnommen werden. Diese kombinierte Art der Zugangsmöglichkeit erleichtert die gezielte Entnahme.

Durch die Gestaltung, Konfiguration und Anordnung beschriebenen Abscheiderelemente ist ein zusammenhängendes, leicht zu entnehmendes, kompaktes aber auch ein überaus leistungstarkes Abscheidersystem realisiert. Alle zu reinigenden, innenliegenden Bereiche des Abscheiderbehälters sind komfortabel zu erreichen. Durch die abnehmbare Klappe ist eine großflächige und sehr einfache Zugänglichkeit zum Zyklon, zum Gazekegelfilter und zum Auswurfschacht gegeben.

In einer bevorzugten Ausführungsform ist der Staubsauger als ein Bodenstaubsauger ausgebildet. Er ist mit einem Kabel mit Stecker versehen. Ferner weist der Bodenstaubsauger Räder auf, mittels denen einer bei Betrieb von einem Nutzer über einen zu saugenden Untergrund bewegbar ist.

Ein Ausführungsbeispiel der Erfindung ist in den Zeichnungen rein schematisch dargestellt und wird nachfolgend näher beschrieben. Es zeigt schematisch und nicht maßstabsgerecht
- Fig. 1: eine perspektivische Draufsicht auf einen erfindungsgemäßen Staubsauger;
- Fig. 2: eine Seitenansicht des in Fig. 1 gezeigten Abscheiderbehälters;
- Fig. 3: eine Querschnittsansicht des in Fig. 1 gezeigten Staubsaugers mit entnommener Klappe;
- Fig. 4: eine Draufsicht auf die in Fig. 3 gezeigte Klappe;
- Fig. 5: eine perspektivische linke Seite/Rückseiten-Ansicht des in Fig. 1 gezeigten Abscheiderbehälters;
- Fig. 6: eine perspektivische rechte Seite/Vorderseiten-Ansicht des in Fig. 1 gezeigten Abscheiderbehälters;
- Fig. 7: eine Querschnittsansicht des in Fig. 1 gezeigten Staubsaugers; und
- Fig. 8: eine weitere Querschnittsansicht des in Fig. 1 gezeigten Staubsaugers.

Fig. 1 zeigt eine perspektivische Draufsicht auf einen erfindungsgemäßen Staubsauger. Der Staubsauger weist einen Abscheiderbehälter 2 und ein Gehäuse 1 auf, die lösbar miteinander verbunden sind. In dem Gehäuse 1 ist ein Antriebsaggregat (nicht gezeigt) untergebracht. Der Staubsauger weist einen Saugeingang 12 auf, der mit einem Saugschlauch (nicht gezeigt) verbindbar ist und durch das ein durch das ein bei Betrieb erzeugter Luftstrom in einen Luftkanal (nicht einströmt) und dann in den Abscheiderbehälter 2 strömt. In das Gehäuse 1 ist ein Abluftgitter 15 integriert, durch das der Luftstrom das Gehäuse 1 verlässt. Der Abscheiderbehälter 2 weist einen Zyklon (nicht gezeigt) auf und ist beutellos ausgebildet. Der Staubsauger ist als Bodenstaubsauger ausgebildet und weist Räder 5 auf, mittels denen er auf einem Untergrund (nicht gezeigt) bewegbar ist. Der Staubsauger ist mittels eines Tragegriffs 10 tragbar. Der Abscheiderbehälter 2 weist weiterhin einen Abscheider-Traggriff 17 auf, mit dem er tragbar ist, wenn er von dem Gehäuse 1 entnommen ist. Ferner weist der Staubsauger ein Bedienelement 14 auf. Bei Betrieb wird der Staubsauger in eine Fahrtrichtung R bewegt.

Fig. 2 zeigt eine Seitenansicht des in Fig. 1 gezeigten Abscheiderbehälters. Der Abscheiderbehälter 2 ist mit einer Klappe 6 versehen, die seitlich in und/oder an ihm angeordnet ist und derart ausgebildet ist, dass ein sich in dem Abscheiderbehälter 2 befindender Abscheiderraum (nicht gezeigt) bei geöffneter Klappenstellung reinig- und/oder wartbar ist und bei geschlossener Klappenstellung staubdicht verschlossen ist. Die Klappe 6 weist eine Aussparung 4 auf, in der ein aus der Aussparung 4 entnehmbares Reinigungswerkzeug 3 zum Reinigen des Abscheiderraums angeordnet ist. Der Abscheiderbehälter 2 weist ein Betätigungselement 9 auf, das derart ausgebildet ist, dass bei seiner Betätigung die Klappe 6 von dem Abscheiderbehälter 2 entnehmbar ist. Wie ein Pfeil andeutet, ist die Klappe 6 von dem Abscheiderbehälter 2 durch Drücken des Betätigungselements 9 lös- und entnehmbar.

Fig. 3 zeigt eine Querschnittsansicht des in Fig. 1 gezeigten Staubsaugers mit entnommener Klappe. Die Klappe 6 ist von dem Abscheiderbehälter 2 gelöst und entnommen. Sie weist ein Rückstromfilterelement (nicht gezeigt) auf, das in einem Filterrahmen 25 angeordnet ist. Der Abscheiderbehälter 2 weist den Abscheiderraum 7 auf, in dem ein Zyklon 24, ein Gazekegelfilter 22, ein Auswurfschacht 18 und eine Rückstromführung 19 angeordnet sind. Der Zyklon 24 ist quer zur Fahrrichtung (nicht gezeigt) angeordnet, so dass er über die Klappe 6 reinig- und/oder wartbar ist. Der zylinderförmige Zyklon 24 weist einen rechteckigen Einlass mit Spiraleinwurf 28 und ein zentrisches Tauchrohr 27 auf, an dem der Gazekegelfilter 22 angeordnet ist Der Sammelbereich 30 ist direkt unterhalb dieser Einheit angefügt. Strömungstechnisch verbunden sind diese Bereiche über den Auswurfschacht 18 und Öffnungen der Rückstromführung 19. Auf der rechten Seite des Abscheiderbehälters in Fahrtrichtung ist eine fest verbaute Klappe 26 angeordnet. Diese lenkt bevorzugt zusammen mit einer vorderen Abscheiderbehälterwand (nicht gezeigt) den bei Betrieb erzeugten Luftstrom so um, dass der Zentralfilter (nicht gezeigt) nahezu tangential angeströmt wird.

Fig. 4 zeigt eine Draufsicht auf die in Fig. 3 gezeigte Klappe. Die Klappe 6 weist das Rückstromfilterelement 8 auf, das in dem Rahmen 25 angeordnet ist.

Fig. 5 zeigt eine perspektivische linke Seite/Rückseiten-Ansicht des in Fig. 1 gezeigten Abscheiderbehälters. Der Abscheiderbehälter 2 weist den Abscheider-Tragegriff 17 auf, mit dem er tragbar ist. Seine Vorderseite (nicht gezeigt) ist mit dem Gehäuse (nicht gezeigt) verbindbar. Der Zentralfilter (nicht gezeigt) weist einen Zentralfilter-Griff 21 auf. Ferner weist der Abscheiderbehälter 2 eine Bodenklappe 29 auf, über die der Sammelbereich (nicht gezeigt) entleerbar ist. Die Bodenklappe 29 ist mittels eines weiteren Betätigungselements 31 öffenbar. Die linke Seite des Abscheiderbehälters 2 ist in Fahrtrichtung (nicht gezeigt) links angeordnet, während seine rechte Seite in Fahrtrichtung rechts angeordnet ist

Fig. 6 zeigt eine perspektivische rechte Seite/Vorderseiten-Ansicht des in Fig. 1 gezeigten Abscheiderbehälters. Über den Zentralfilter-Griff 21 ist ein Zentralfilter 20 nach oben entnehmbar. Der Abscheiderbehälter 2 weist ferner eine Öffnung 23 auf, durch die ein bei Betrieb erzeugter Luftstrom aus dem Abscheiderbehälter 2 in das Gehäuse (nicht gezeigt) strömt.

Fig. 7 zeigt eine Querschnittsansicht des in Fig. 1 gezeigten Staubsaugers. Die Rückstromführung 19 weist eine Vielzahl von Öffnungen auf. der Auswurfschacht 18 und die Öffnungen der Rückstromführung 19 verbinden den Zyklon 24 mit dem Sammelbereich (nicht gezeigt).

Fig. 8 zeigt eine weitere Querschnittsansicht des in Fig. 1 gezeigten Staubsaugers.der Sammelbereich 30 ist über die Bodenklappe 29 entleerbar. Wenn sie geöffnet wird, fällt das sich im Sammelbereich 30 angesammelte Sauggut (nicht gezeigt) in die Bodenklappe 29 und kann entsorgt werden.

### Bezugszeichenliste

- R: Fahrtrichtung
- 1: Gehäuse
- 2: Abscheiderbehälter
- 3: Reinigungswerkzeug
- 4: Aussparung
- 5: Rad
- 6: Klappe
- 7: Abscheiderraum
- 8: Rückstromfilterelement
- 9: Betätigungselement
- 10: Tragegriff
- 12: Saugeingang
- 14: Bedienelement
- 15: Abluftfilter
- 17: Abscheider-Tragegriff
- 18: Auswurfschacht
- 19: Rückstromführung
- 20: Zentralfilter
- 21: Zentralfilter-Griff
- 22: Gazekegelfilter
- 23: Öffnung
- 24: Zyklon
- 25: Filterrahmen
- 26: weitere Klappe
- 27: Tauchrohr
- 28: Spiraleinwurf
- 29: Bodenklappe
- 30: Sammelbereich
- 31: weiteres Betätigungselement

## Patentansprüche

1. Beutelloser Staubsauger mit einem Abscheiderbehälter (2) und einer Klappe (6), die seitlich in und/oder an dem Abscheiderbehälter (2) angeordnet ist und derart ausgebildet ist, dass ein sich in dem Abscheiderbehälter (2) befindender Abscheiderraum (7) bei geöffneter Klappenstellung reinig- und/oder wartbar ist und bei geschlossener Klappenstellung staubdicht verschlossen ist, bezogen auf eine Fahrtrichtung (R) des Staubsaugers,
**dadurch gekennzeichnet,**
**dass** die Klappe (6) eine Aussparung (4) aufweist, in der ein aus der Aussparung (4) entnehmbares Reinigungswerkzeug (3) zum Reinigen des Abscheiderraums (7) angeordnet ist.

2. Staubsauger nach Anspruch 1, **dadurch gekennzeichnet, dass** die Klappe (6) ein Rückstromfilterelement (8) aufweist.

3. Staubsauger nach Anspruch 2, **dadurch gekennzeichnet, dass** die Klappe (6) einen Rahmen (8) aufweist, an und/oder in dem das Rückstromfilterelement (7) angeordnet ist.

4. Staubsauger nach einem der vorangehenden Ansprüche, **gekennzeichnet durch** ein Betätigungselement (9), das derart ausgebildet ist, dass bei seiner Betätigung die Klappe (6) von dem Abscheiderbehälter (2) entnehmbar ist.

5. Staubsauger nach einem der vorangehenden Ansprüche, **dadurch gekennzeichnet, dass** im Abscheiderbehälter (2) ein Gazekegelfilter (22) angeordnet ist, der über die Klappe (6) reinig- und/oder wartbar ist.

6. Staubsauger nach einem der vorangehenden Ansprüche, **dadurch gekennzeichnet, dass** der Abscheiderbehälter (2) angrenzend zur Klappe (6) einen Auswurfschacht (18) aufweist, der über die Klappe (6) reinig- und/oder wartbar ist.

7. Staubsauger nach einem der vorangehenden Ansprüche, **dadurch gekennzeichnet, dass** der Abscheiderbehälter (2) einen Zentralfilter (20) aufweist, der einen Zentralfilter-Griff (21) aufweist, der derart angeordnet und ausgebildet ist, dass der Zentralfilter (20) nach oben entnehmbar ist.

8. Staubsauger nach einem der vorangehenden Ansprüche, **dadurch gekennzeichnet, dass** der Abscheiderbehälter (2) einen Zyklon (24) aufweist, der quer zur Fahrtrichtung (R) des Staubsaugers angeordnet ist, so dass er über die Klappe (6) reinig- undloder wartbar ist.

9. Staubsauger nach einem der vorangehenden Ansprüche, **dadurch gekennzeichnet, dass** er als Bodenstaubsauger ausgebildet ist.

## Claims

1. Bagless vacuum cleaner comprising a separator container (2) and a flap (6) which is arranged laterally in and/or on the separator container (2) and is designed such that a separator chamber (7) located in the separator container (2) can be cleaned and/or maintained when the flap is open and is dust-tightly sealed when the flap is closed, relative to a direction of travel (R) of the vacuum cleaner,
**characterised in that**
the flap (6) has a recess (4) in which a cleaning tool (3) is arranged which can be removed from the recess (4) in order to clean the separator chamber (7).

2. Vacuum cleaner according to claim 1, **characterised in that** the flap (6) has a return flow filter element (8).

3. Vacuum cleaner according to claim 2, **characterised in that** the flap (6) has a frame (8) on and/or in which the return flow filter element (7) is arranged.

4. Vacuum cleaner according to any of the preceding claims, **characterized by** an actuating element (9) which is designed such that when it is actuated, the flap (6) can be removed from the separator container (2).

5. Vacuum cleaner according to any of the preceding claims, **characterised in that** a gauze cone filter (22) is arranged in the separator container (2), which can be cleaned and/or maintained via the flap (6).

6. Vacuum cleaner according to any of the preceding claims, **characterised in that** the separator container (2) has an ejection chute (18) adjacent to the flap (6), which can be cleaned and/or maintained via the flap (6).

7. Vacuum cleaner according to any of the preceding claims, **characterised in that** the separator container (2) has a central filter (20) which has a central filter handle (21) which is arranged and designed such that the central filter (20) can be removed upwards.

8. Vacuum cleaner according to any of the preceding claims,
**characterised in that** the separator container (2) has a cyclone (24) which is arranged transversely to the direction of travel (R) of the vacuum cleaner so that it can be cleaned and/or maintained via the flap (6).

9. Vacuum cleaner according to any of the preceding claims,
**characterised in that** it is designed as a floor-type vacuum cleaner.

## Revendications

1. Aspirateur sans sac comportant un récipient de séparation (2) et un clapet (6) qui est disposé latéralement dans et/ou sur le récipient de séparation (2) et qui est conçu de telle sorte qu'un espace de séparation (7) se trouvant dans le récipient de séparation (2) peut être nettoyé et/ou entretenu lors d'une position de clapet ouverte, et est fermé de manière étanche aux poussières lors d'une position de clapet fermée, par rapport à une direction de déplacement (R) de l'aspirateur,
**caractérisé en ce**
**que** le clapet (6) présente un évidement (4) dans lequel est disposé un outil de nettoyage (3) pouvant être retiré de l'évidement (4) et permettant de nettoyer l'espace de séparation (7).

2. Aspirateur selon la revendication 1, **caractérisé en ce que** le clapet (6) présente un élément filtrant à reflux (8).

3. Aspirateur selon la revendication 2, **caractérisé en ce que** le clapet (6) présente un cadre (8) sur et/ou dans lequel est disposé l'élément filtrant à reflux (7).

4. Aspirateur selon l'une des revendications précédentes, **caractérisé par** un élément d'actionnement (9) qui est conçu de telle sorte que, lors de son actionnement, le clapet (6) peut être retiré du récipient de séparation (2).

5. Aspirateur selon l'une des revendications précédentes,
**caractérisé en ce qu'**un filtre conique en gaze (22) est disposé dans le récipient de séparation (2), lequel filtre peut être nettoyé et/ou entretenu par l'intermédiaire du clapet (6).

6. Aspirateur selon l'une des revendications précédentes,
**caractérisé en ce que** le récipient de séparation (2) présente, de manière adjacente au clapet (6), une goulotte d'éjection (18) qui peut être nettoyée et/ou entretenue par l'intermédiaire du clapet (6).

7. Aspirateur selon l'une des revendications précédentes,
**caractérisé en ce que** le récipient de séparation (2) présente un filtre central (20) qui présente une poignée de filtre central (21) disposée et conçue de telle sorte que le filtre central (20) peut être retiré vers le haut.

8. Aspirateur selon l'une des revendications précédentes,
**caractérisé en ce que** le récipient de séparation (2) présente un cyclone (24) qui est disposé transversalement à la direction de déplacement (R) de l'aspirateur, de sorte qu'il peut être nettoyé et/ou entretenu par l'intermédiaire du clapet (6).

9. Aspirateur selon l'une des revendications précédentes,
**caractérisé en ce qu'il** est conçu en tant qu'aspirateur pour sols.
